# EUROPÄISCHE PATENTSCHRIFT

(11) **EP 2 908 702 B1**
(45) Veröffentlichungstag und Bekanntmachung des Hinweises auf die Patenterteilung: **26.04.2017**
(21) Anmeldenummer: 13762747.7
(22) Anmeldetag: 10.09.2013
(51) Int. Cl.: A47F 1/12, B65D 83/08

(54) **WARENSCHIEBEVORRICHTUNG**
PRODUCT ADVANCING DEVICE
DISPOSITIF PERMETTANT DE POUSSER DES MARCHANDISES EN POUSSANT

(30) Priorität: 19.10.2012 DE 102012020532
(43) Veröffentlichungstag der Anmeldung: 26.08.2015
(73) Patentinhaber: Thimm Verpackung GmbH + Co. KG, D-37154 Northeim (DE)
(72) Erfinder: ROKOHL, Oliver, 37154 Northeim (DE); GILHAUS, Holger, 37085 Göttingen (DE); KÜHN, Horst, 37181 Hardegsen (DE)
(74) Vertreter: Plöger, Jan Manfred
(86) Internationale Anmeldenummer: PCT/EP2013/002709
(87) Internationale Veröffentlichungsnummer: WO 2014/060059

(56) Entgegenhaltungen:
- EP-A1- 1 462 034
- DE-U1- 20 019 554
- NL-A- 7 001 156
- US-A- 1 682 580
- US-A1- 2009 020 548

## Beschreibung

Die Erfindung betrifft eine Warenschiebevorrichtung mit (a) einem Schieber, der zumindest zwei Schubelemente, die miteinander in einem Gelenk verbunden sind, und zumindest eine Feder aufweist, wobei die Schubelemente in eine gestreckte Anordnung und durch Bewegung in einer Bewegungsebene, bei der sich ein Winkel zwischen den zumindest zwei Schubelementen ändert, aus der gestreckten Anordnung in eine gestauchte Anordnung relativ zueinander bringbar sind, wobei die Feder die Schubelemente in die gestreckte Anordnung vorspannt und wobei der Schieber ein freies Ende, mit dem ein Druck auf einen Stapel an Waren ausübbar ist und ein dem freien Ende gegenüber liegendes fixes Ende aufweist, und (b) einer Gleitschiene, an der das fixe Ende befestigt ist.

Eine gattungsgemäße Warenschiebevorrichtung wird beispielsweise in der DE 200 19 554 U1 beschrieben. Derartige Warenschiebevorrichtungen werden im Einzelhandel zur Warenpräsentation verwendet. Entnimmt ein Kunde eine Packung eines Produkts, so drückt die Warenschiebevorrichtung die verbleibenden Waren nach vorne, sodass das vorderste Produkt stets bündig mit dem vorderen Regalteil abschließt und das Regel sieht damit stets aufgeräumt und gut gefüllt aus.

Nachteilig an bekannten Warenschiebevorrichtungen ist, dass sie auf eine vorgegebene Packungsgröße eingestellt sind und im Regal fixiert sind. Soll beispielsweise statt eines breiten, flachen Produkts ein schmales, hohes Produkt von der Warenschiebevorrichtung geschoben werden, so erfordert dies eine relativ aufwändige Umrüstung der Warenschiebevorrichtung. Das ist im Handel nachteilig, da dort einem vorgegebenen Regalplatz in kurzen Abständen unterschiedliche Waren zugewiesen werden, was häufige Anpassungen der Warenschiebevorrichtung erfordert.

Es ist ein weiterer Nachteil, dass Artikel nicht in ihren Verpackungen verbleiben können, wenn sie mit einem Warenschieber nach vorne geschoben werden sollen, ohne dass die Verpackung recht aufwändig vor dem Einsetzen in den Warenschieber verändert wird. Es ist zudem nicht möglich, Waren in mehreren Verpackungen übereinander in einem Regal zu präsentieren.

Der Erfindung liegt die Aufgabe zugrunde, eine Warenschiebevorrichtung vorzuschlagen, die Nachteile im Stand der Technik vermindert.

Die Erfindung löst das Problem durch eine gattungsgemäße Warenschiebevorrichtung, bei der die Gleitschiene eine erste Gleitbahn und zumindest eine zweite Gleitbahn aufweist, die parallel zur ersten Gleitbahn verläuft, wobei die Warenschiebevorrichtung eine Bodenplatte aufweist, wobei der Schieber an seinem fixen Ende ein erstes Gleitelement, das am ersten Schubelement befestigt ist, und ein zweites Gleitelement, das am zweiten Schubelement befestigt ist, aufweist, wobei die Gleitelemente so angeordnet sind, dass der Schieber mit dem ersten Gleitelement und dem zweiten Gleitelement in der ersten Gleitbahn so befestigbar ist, dass die Bewegungsebene zumindest im Wesentlichen parallel zur Bodenplatte verläuft und dass der Schieber mit dem ersten Gleitelement und einer der Gleitbahnen so befestigbar ist, dass die Bewegungsebene zumindest im Wesentlichen senkrecht zur Bodenplatte verläuft.

Vorteilhaft an der Erfindung ist, dass eine Umrüstung von schmalen auf breite Waren, die geschoben werden sollen, einfach möglich ist. Dazu muss lediglich der Schieber um 90° gedreht werden. Der Warenschieber kann dann flache, breite Waren schieben. Vorteilhaft ist auch, dass der Schieber entlang der Schiene verschiebbar ist, sodass seine Position an verschiedene Kartongrößen anpassbar ist.

Es ist ein weiterer Vorteil, dass die Bedienung des Warenschiebers einfach und schnell möglich ist. Im Einzelhandel wird in großem Umfang mit ungelernten, häufig wechselnden und in Teilzeit arbeitenden Kräften gearbeitet, sodass eine langwierige Einarbeitung unerwünscht oder unmöglich ist. Der Warenschieber ist von seinem Aufbau her so einfach, dass er unmittelbar verständlich ist.

Ein weiterer Vorteil ist, dass die Warenschiebevorrichtung mit Kartons betrieben werden kann, deren Unterseite trennstellenfrei ist. Bei bekannten Warenschiebevorrichtungen ist es notwendig, auf der Unterseite eine Aufreißbahn vorzusehen, entlang der ein Zugelement die Waren im Karton nach vorne ziehen kann. Eine derartige Trennstelle schwächt jedoch den Karton, sodass die Verpackung insgesamt stabiler ausgelegt werden muss, um beim Einräumen nicht zu brechen. Des Weiteren können Trennstellen auf der Unterseite zu einem Verhaken beim Handhaben der Kartons führen, was zu Fehlern und Ausfallzeiten führen kann.

Vorteilhaft ist zudem, dass zwei oder mehr Warenschiebevorrichtungen übereinander angeordnet werden können.

Im Rahmen der vorliegenden Beschreibung wird unter dem Schieber insbesondere eine Vorrichtung verstanden, die dazu ausgebildet ist, um eine Kraft auf zu schiebende Waren aufzubringen. Der Schieber ist vorzugsweise aus Kunststoff gefertigt. Es ist möglich, den Schieber aus Metall, Holz oder Kompositmaterialien herzustellen, was jedoch aufwändiger ist.

Besonders günstig ist es, wenn die Schubelemente Verstärkungsrippen besitzen. Auf diese Weise sind die Schubelemente zugleich stabil und leicht.

Unter den Schubelementen werden einzeln hergestellte und miteinander im Schieber verbaute Elemente verstanden. Gemäß einer bevorzugten Ausführungsform sind zumindest zwei, vorteilhafterweise alle Schubelemente baugleich, was eine besonders rationelle Fertigung erlaubt.

Unter der gestreckten Anordnung wird diejenige Anordnung verstanden, die der Schieber einnimmt, wenn nur noch wenige Waren von der Warenschiebevorrichtung zu schieben sind. Die gestauchte Anordnung hingegen ist diejenige Anordnung, in der der Schieber ist, wenn die maximale Anzahl an zu schiebenden Waren im Karton vorhanden ist. Nach dem Wiederauffüllen einer Warenanordnung, die einen Karton, in dem die Waren aufgenommen sind, und die Warenschiebevorrichtung umfasst, sind die Schubelemente damit zunächst in der gestauchten Anordnung, nach sukzessivem Entnehmen einzelner Waren aus dem Karton kommen die Schubelemente in die gestreckte Anordnung.

Es ist vorteilhaft, nicht aber notwendig, einen Karton zu verwenden. Es ist auch möglich, die Waren direkt auf die Bodenplatte zu positionieren.

Unter den Gleitelementen werden Elemente verstanden, die formschlüssig mit den Gleitbahnen so zusammenwirken, dass sie von den Gleitbahnen transversal, also längsverschieblich, geführt werden. Vorzugsweise besitzen die Gleitbahnen Einkoppelbereiche, in denen die Gleitelemente aus den Gleitbahnen ausgefädelt werden können.

Es ist allerdings auch möglich, dass die Gleitelemente lösbar an den sonstigen Bestandteilen des Schiebers befestigt sind, sodass die Gleitelemente vom Schieber entfernt werden müssen, um die Gleitelemente aus den Gleitbahnen zu entfernen. Dieses Vorgehen ist jedoch mit Mehraufwand verbunden.

Bei den Waren kann es sich beispielsweise um Lebensmittel in quaderförmigen Kartonverpackungen, Blistern, Flowpacks oder Tüten handeln.

Gemäß einer bevorzugten Ausführungsform ist der Schieber mit dem ersten Gleitelement so in der ersten Gleitbahn befestigbar, dass die Bewegungsebene zumindest im Wesentlichen senkrecht zur Bodenkante verläuft, wobei das zweite Gleitelement ist schwenkbar an einem Schubelement befestigt bzw. ist die Gleitbahn die untere Gleitbahn, das heißt, dass die zweite Gleitbahn unterhalb der ersten Gleitbahn angeordnet ist.

Gemäß einer bevorzugten Ausführungsform ist die Bodenplatte leistenförmig ausgebildet und die Schubelemente erstrecken sich in ihrer gestreckten Anordnung über die Bodenplatte hinaus. In Schubrichtung des Schiebers, also aus der Perspektive, die in der Regel ein Kunde einnimmt, dem die Waren präsentiert werden, ist die Bodenplatte damit vorzugsweise breiter als tief. Es ist günstig und möglich, nicht aber notwendig, dass die Schubelemente in eine kompakte Anordnung bringbar sind, in der sie auf der Bodenplatte aufliegen.

Günstig ist es, wenn die Bodenplatte magnetisiert und/oder mit Klebstoff versehen ist, so dass die Bodenplatte auf einem Untergrund befestigbar ist. Die Bodenplatte kann dann besonders schmal ausgebildet sein.

Alternativ oder zusätzlich ist die Bodenplatte ausgebildet zum teilweisen Umgreifen eines Regalbodens, so dass die Bodenplatte an einer Bewegung nach oben, nach unten und nach vorn gehindert ist. Vorn ist in diesem Zusammenhang die Richtung, in die die Schubelemente sich bewegen, wenn sie aus der kompakten in die gestreckte Anordnung übergehen.

Vorzugsweise ist die Bodenplatte trennbar formschlüssig mit der Gleitschiene verbunden. In diesem Fall ist es möglich, zunächst die Bodenplatte mit einem Regalboden zu verbinden und nachfolgend die Gleitschiene an der Bodenplatte zu montieren. Beispielsweise ist an der Bodenplatte oder der Gleitschiene ein Profil mit Hinterschneidungen, insbesondere ein T-Profil, ausgebildet, das mit einer entsprechenden inversen Struktur an der Gleitschiene beziehungsweise der Bodenplatte zusammenwirkt.

Gemäß einer bevorzugten Ausführungsform umfasst die Warenschiebevorrichtung zumindest eine Schiebeplatte, die an zumindest einem Schubelement befestigt ist und von den Schubelementen in Richtung vom fixen Ende weg gedrückt wird, wenn die Schubelemente in der gestauchten Anordnung sind, und eine solche Breite hat, dass eine Längsachse des ersten Gelenks und/oder eine Längsachse des zweiten Gelenks sich in einer Gelenkbewegungsebene bewegen, die zumindest im Wesentlichen parallel zur Bodenplatte verläuft. Es entstehen dann keine Kipp- oder Scherkräfte auf die zu schiebenden Waren.

Bei der bevorzugten Ausführungsform besitzt die Bodenplatte eine Vorderseite, eine Rückseite und zwei aneinander gegenüberliegende Seitenkanten, die jeweils zwischen Vorderseite und Rückseite angeordnet sind, wobei die Seitenkanten so ausgebildet sind, dass je zwei Bodenplatten bündig Seite an Seite miteinander formschlüssig verbindbar sind. Das hat den Vorteil, dass ein Regalboden vollflächig mit erfindungsgemäßen Warenschiebevorrichtungen bestückt werden kann, ohne dass sie sich gegeneinander/zueinander verschieben können.

Vorzugsweise ist der Schieber spiegelsymmetrisch aufgebaut, wodurch er besonders leicht zu fertigen ist. Günstig ist es, wenn der Schieber zumindest vier Schubelemente aufweist, die mit storchenschnabelartigen Gelenken verbunden sind. Hierunter wird eine Anordnung verstanden, bei der jeweils zwei Schubelemente X-förmig miteinander verbunden sind, wobei zumindest zwei von derartig X-förmig verbundenen Schubelementen untereinander zu einer Reihe an X-en verbunden sind. Insbesondere sind die Schubelemente so ausgebildet, das drei oder mehr Schubelementpaare hintereinander angeordnet werden können. Werden weitere Schubelemente hinzugefügt, ist es günstig, auch zumindest eine weitere Feder hinzuzufügen, so dass die Kraft, mit der der Schieber die Waren nach vorn drückt, nicht sinkt.

Die Schiebekraft kann durch die Wahl der Federkonstanten der Feder beeinflusst werden und liegt vorzugsweise zwischen 2 und 14 Newton.

Vorzugsweise ist die Gleitschiene arretierbar schwenkbar an der Bodenplatte befestigt. Die Bodenplatte kann dann auf einem horizontalen Untergrund geneigt aufgestellt werden. Es ist also möglich, die Gleitschiene zu lösen und zu verschwenken und danach zu arretieren. Das Arretieren kann formschlüssig oder reibschlüssig erfolgen. Es ist günstig, wenn die Gleitschiene zwei unterschiedlich breite Seiten besitzt, so dass durch Drehen der Warenschiebevorrichtung unterschiedliche Neigungswinkel der Bodenplatte zum Untergrund realisierbar sind. Wird die Bodenplatte geneigt, wird eine zusätzliche Kraft auf die Waren ausgeübt, die sich zur Kraft des Schiebers addiert.

Erfindungsgemäß ist zudem eine Warenanordnung mit einem Karton, in dem Waren aufgenommen sind, und einer erfindungsgemäßen Warenschiebevorrichtung, mit der eine Kraft auf die im Karton aufgenommenen Waren ausgeübt wird, wobei der Karton eine trennstellenfreie Unterseite hat. Hierunter ist insbesondere zu verstehen, dass der Karton auf seiner Unterseite keine Perforation besitzt und/oder dass eine Festigkeit des Kartons auf der Unterseite an keiner Stelle um mehr als 20 % von einer mittleren Festigkeit des Kartons auf der Unterseite abweicht. Vorteilhaft hieran ist, dass die Verpackung möglicherweise an der Rückseite, nicht aber an der Unterseite aufgerissen werden muss. Das erhält die Formstabilität des Kartons beim Transport und Handhaben. Zudem verändert ein Aufreißen an der Rückseite die optische Anmutung nicht.

Vorzugsweise besitzt der Karton an seiner Rückseite eine Ausnehmung und/oder eine Perforation, mittels der eine Ausnehmung erzeugbar ist, die so gestaltet ist, dass die Schiebeplatte durch die Ausnehmung hindurchtreten kann. Es ist dann ausreichend, gegebenenfalls die Ausnehmung durch Aufreißen des Kartons zu erzeugen und den Karton vor die Schiebeplatte zu positionieren, um die im Karton aufgenommenen Waren mittels des Schiebers nach vorne vorzuspannen.

Erfindungsgemäß ist zudem eine Warenanordnung, die neben einem Karton, in dem Waren aufgenommen sind, eine zweite erfindungsgemäße Warenschiebevorrichtung aufweist, wobei die zweite Warenschiebevorrichtung unmittelbar über der ersten Warenschiebevorrichtung angebracht ist. Beispielsweise liegt die zweite Warenschiebevorrichtung auf dem ersten Karton auf oder die zweite Warenschiebevorrichtung ist mit ihrer Gleitschiene an der Gleitschiene der ersten Warenschiebevorrichtung verbunden.

Statt der zweiten Warenschiebevorrichtung kann die Warenanordnung auch einen Schieber mit den oben genannten Merkmalen umfassen, der beispielsweise an der ersten Warenschiebevorrichtung, insbesondere mit einem Band oder einer Kette, befestigt ist. Auf diese Weise können Waren in einem Karton geschoben werden, der einen Zwischenboden besitzt. Die Waren im unteren Kompartiment zwischen Unterseite des Kartons und Zwischenboden werden vom Schieber der ersten Warenschiebevorrichtung geschoben. Dazu durchgreift der Schieber eine Ausnehmung auf der Rückseite des Kartons. Die Waren im oberen Kompartiment zwischen dem Zwischenboden und der Oberseite werden von dem Schieber geschoben, der mit einem Ende an den Waren und mit dem anderen Ende an der Rückseite des Kartons anliegt und beide gegeneinander verspannt. Im oberen Kompartiment hat der Karton keine Ausnehmung an der Rückseite.

Im Folgenden wird die Erfindung anhand der beigefügten Zeichnungen näher erläutert. Dabei zeigt
- Figur 1: eine dreidimensionale Ansicht einer erfindungsgemäßen Warenschiebevorrichtung,
- Figur 2: eine dreidimensionale Ansicht einer erfindungsgemäßen Verpackungsanordnung mit der Warenschiebevorrichtung gemäß Figur 1 und
- Figur 3: zwei nebeneinander angeordnete Warenschiebevorrichtungen, in denen die Bewegungsebene für eine der beiden Warenschiebevorrichtungen senkrecht zur Bodenplatte verläuft, bei der anderen parallel dazu.
- Figur 4: zeigt eine dreidimensionale Ansicht einer weiteren erfindungsgemäßen Warenschiebevorrichtung.
- Figur 5: zeigt eine dreidimensionale Ansicht einer weiteren erfindungsgemäßen Warenschiebevorrichtung.

Figur 1 zeigt eine erfindungsgemäße Warenschiebevorrichtung 10, die einen Schieber 12 und eine Gleitschiene 14 aufweist. Der Schieber 12 besitzt ein erstes Schubelement 16.1, ein zweites Schubelement 16.2, ein drittes Schubelement 16.3 und ein viertes Schubelement 16.4. Die beiden Schubelemente 16.1 und 16.2 sind X-förmig miteinander in einem ersten Gelenk 18.1 verbunden, die Schubelemente 16.3 und 16.4 X-förmig in einem zweiten Gelenk 18.2. Die Schubelemente 16. 2 und 16.3 sind über ein Gelenk 20.1 miteinander verbunden, die Schubelemente 16.1 und 16. 4 durch ein Gelenk 20.2.

Um eine Längsachse des Gelenks 20 ist eine Spiralfeder 22.1 angeordnet, die die beiden Schubelemente 16.2, 16.3 in eine gestreckte Anordnung drückt. Die Spiralfeder 22.1 ist damit so angeordnet, dass sich ein Winkel α zwischen den Schubelementen 16.2, 16.3 vergrößert. Eine zweite Spiralfeder 22.2, die jedoch optional ist, ist um das Gelenk 20.2 angeordnet und drückt die beiden Schubelemente 16.1, 16.4 in die gestreckte Anordnung.

Der Schieber 12 besitzt ein freies Ende 24, an dem eine Schiebeplatte 26 angeordnet ist. Mit einem in dem freien Ende 24 gegenüber liegenden fixen Ende 28 ist der Schieber 12 an der Gleitschiene 14 befestigt.

Die Gleitschiene 14 besitzt eine erste Gleitbahn 30 und eine zweite Gleitbahn 32, die unterhalb der ersten Gleitbahn 30 angeordnet ist. Die Gleitschiene 14 ist an einer Bodenplatte 34 befestigt und schließt mit dieser einen rechten Winkel ein.

Figur 2 zeigt eine erfindungsgemäße Warenanordnung 36, die auch als Warenpräsentationsanordnung bezeichnet werden könnte, und neben der oben beschriebenen Warenschiebevorrichtung 10 einen Karton 38 aufweist. In dem Karton 38 sind in Figur 2 nicht eingezeichnete Waren aufgenommen, die alle gleich aufgebaut sind.

Es ist zu erkennen, dass der Schieber 12 ein erstes Gleitelement 40 und ein zweites Gleitelement 42 besitzt. In der in Figur 2 gezeigten Anordnung sind die Gleitelemente 40, 42 in der ersten Gleitbahn 30 geführt, sodass die Gleitbahn 30 als Linearführung für die Gleitelemente 40, 42 dient.

Die in Figur 2 nicht eingezeichneten Federn drücken die Schubelemente 16 (Bezugszeichen ohne Zählsuffix bezeichnet das Objekt als solches) auseinander. Bei dieser Bewegung der Schubelemente bewegen sich die Gleitelemente 40, 42 aufeinander zu und es bewegen sich die Schubelemente 16 in einer Bewegungsebene E, die im Wesentlichen parallel zur Bodenplatte 34 verläuft. Darunter, dass die Bewegungsebene E im Wesentlichen parallel verläuft, ist zu verstehen, dass es zwar angestrebt wird, dass die Bewegungsebene E im streng mathematischen Sinne parallel zur Bodenplatte 34 verläuft, dass es aber ausreichend ist, wenn ein etwaiger Winkel zwischen beiden beispielweise kleiner ist als 5°.

Figur 3 zeigt zwei Warenschiebevorrichtungen 10.1, 10.2, die der in den Figuren 1 und 2 beschriebenen entsprechen. Die Warenschiebevorrichtung 10.1 besitzt eine Vorderseite 44, eine Rückseite 46, eine linke Seitenkante 48 und eine rechte Seitenkante 50. Die Seitenkanten 48, 50 besitzen Koppelstrukturen, sodass eine formschlüssige Verbindung der Warenschiebevorrichtung 10.1, 10.2 möglich ist.

Die linke Koppelstruktur 52 ist bei der zweiten Warenschiebevorrichtung 10.2 zu erkennen. Beide Warenschiebevorrichtungen 10.1, 10.2 sind über die Koppelstrukturen formschlüssig miteinander verbunden.

Bei der Warenschiebevorrichtung 10.2 ist das zweite Gleitelement 42 so in der ersten Gleitbahn 30 befestigt, dass die Bewegungsebene E senkrecht zur Bodenplatte 34.2 der zweiten Warenschiebevorrichtung 10.2 verläuft.

Das erste Gelenk 18 hat eine Längsachse A₁₈, das zweite Gelenk 20 eine zweite Längsachse A₂₀. Eine Breite B der Schiebeplatte 26 ist so gewählt, dass sich beide Längsachsen A₁₈, A₂₀ in einer Bewegungslinie G bewegen, die mit der Bodenplatte 34 einen Winkel von weniger als 10° einschließt. Gemeinsam gleitet die Schiebeplatte 26 besonders leicht und übt zudem keine Scherkräfte auf die zu schiebenden Waren aus.

Figur 3 zeigt, dass die erste Gleitbahn 30 der Warenschiebevorrichtung 10.2 einen Einkoppelbereich 54 besitzt, durch die die Gleitelemente 40, 42 hindurch passen. Die zweite Gleitbahn 32 besitzt ebenfalls einen Einkoppelbereich 56.

In die Schiebeplatte 26 greifen das dritte Gleitelement 58 und ein viertes Gleitelement 60 ein, die an einem Schlitz 62 der Schiebeplatte 26 längs geführt sind.

Die Bodenplatte 34 kann Ausnahmen besitzen, durch die Gummibänder greifen können, mittels derer sie an einem Regal befestigbar ist. Alternativ kann die Bodenplatte 34 zumindest einen Magneten zum Verbinden mit einem ferromagnetischen Regal aufweisen.

Figur 4 zeigt eine weitere Ausführungsform einer erfindungsgemäßen Warenschiebevorrichtung 10, bei der die Gleitschiene 14 arretierbar und um einen Winkel β schwenkbar an der Bodenplatte 34 befestigt ist. Die Gleitschiene besitzt zwei unterschiedlich breite Seiten, so dass durch Drehen der Warenschiebevorrichtung um eine in der Ebene der Bodenplatte verlaufende Drehachse D zwei unterschiedliche Neigungswinkel ϕ der Bodenplatte zum Untergrund realisierbar sind.

Figur 5 zeigt einen Ausschnitt einer Warenschiebevorrichtung 10, bei der die Bodenplatte 34 leistenförmig ausgebildet ist. Die Bodenplatte 34 verläuft senkrecht zu einer Schubrichtung S des Schiebers 12. Die Bodenplatte 34 ist im vorliegenden Fall mit Klebstoff an einem Regalboden 64 eines Warenpräsentationsregals befestigt. Es ist zu erkennen, dass die Bodenplatte 34 über eine T-Verbindung 66 trennbar formschlüssig mit der Gleitschiene 14 verbunden ist.

**Bezugszeichenliste**

| | | | |
|---|---|---|---|
| 10 | Warenschiebevorrichtung | | |
| 12 | Schieber | 50 | rechte Seitenkante |
| 14 | Gleitschiene | 52 | Koppelstruktur |
| 16 | Schubelement | 54 | Einkoppelbereich |
| 18 | Gelenk | 56 | Einkoppelbereiche |
| | | 58 | drittes Gleitelement |
| 20 | Gelenk | | |
| 22 | Spiralfeder | 60 | viertes Gleitelement |
| 24 | freies Ende | 62 | Schlitz |
| 26 | Schiebeplatte | 64 | Regalboden |
| 28 | fixes Ende | 66 | T-Verbindung |
| | | | |
| 30 | erste Gleitbahn | α | Winkel |
| 32 | zweite Gleitbahn | D | Drehachse |
| 34 | Bodenplatte | E | Bewegungsebene |
| 36 | Warenanordnung | G | Gelenkbewegungsebene |
| 38 | Karton | A | Längsachse |
| | | B | Breite |
| 40 | erstes Gleitelement | S | Schubrichtung |
| 42 | zweites Gleitelement | | |
| 44 | Vorderseite | | |
| 46 | Rückseite | | |
| 48 | linke Seitenkante | | |

## Patentansprüche

1. Warenschiebevorrichtung (10) mit
(a) einem Schieber (12), der
- ein erstes Schubelement (16.1) und zumindest ein zweites Schubelement (16.2), die miteinander in einem Gelenk (18) verbunden sind, und
- zumindest eine Feder (22) aufweist,
- wobei die Schubelemente (16) in eine gestreckte Anordnung und durch Bewegung in einer Bewegungsebene (E), bei der sich ein Winkel (α) zwischen den zwei Schubelementen (16) ändert, aus der gestreckten Anordnung in eine gestauchte Anordnung relativ zueinander bringbar sind,
- wobei die Feder (22) die Schubelemente (16) in die gestreckte Anordnung vorspannt und
- wobei der Schieber (12) ein freies Ende (24), mit dem ein Druck auf einen Stapel an Waren ausübbar ist, und ein dem freien Ende (24) gegenüber liegendes fixes Ende (28) aufweist, und
(b) einer Gleitschiene (14), an der das fixe Ende (28) befestigt ist,
**dadurch gekennzeichnet, dass**
(c) die Gleitschiene (14) eine Gleitbahn (30) und
(d) der Schieber (12) an seinem fixen Ende (28)
- ein erstes Gleitelement (40), das am ersten Schubelement (16.1) befestigt ist, und
- ein zweites Gleitelement (42), das am zweiten Schubelement (16.2) befestigt ist, aufweist,
(e) wobei die Gleitelemente (40, 42) so angeordnet sind, dass der Schieber
- mit dem ersten Gleitelement (40) und dem zweiten Gleitelement (42) in der Gleitbahn (30) so befestigbar ist, dass die Bewegungsebene (E) zumindest im Wesentlichen parallel zu einer Bodenplatte (34) verläuft und
- mit dem ersten Gleitelement (40) in der Gleitbahn (30) so befestigbar ist, dass die Bewegungsebene (E) zumindest im Wesentlichen senkrecht zur Bodenplatte (34) verläuft.

2. Warenschiebevorrichtung (10) nach Anspruch 1, **dadurch gekennzeichnet, dass**
(a) die Gleitschiene zumindest eine zweite Gleitbahn (32) aufweist, die parallel zur ersten Gleitbahn (30) verläuft und dass
(b) die Gleitelemente (40, 42) so angeordnet sind, dass der Schieber
- mit dem ersten Gleitelement (40) und dem zweiten Gleitelement (42) in der ersten Gleitbahn (30) so befestigbar ist, dass die Bewegungsebene (E) zumindest im Wesentlichen parallel zur Bodenplatte (34) verläuft und
- mit dem ersten Gleitelement (40) in einer der Gleitbahnen (30, 32) so befestigbar ist, dass die Bewegungsebene (E) zumindest im Wesentlichen senkrecht zur Bodenplatte (34) verläuft.

3. Warenschiebevorrichtung (10) nach einem der vorstehenden Ansprüche, **dadurch gekennzeichnet, dass** die Bodenplatte (34) leistenförmig ausgebildet ist und sich die Schubelemente in ihrer gestreckten Anordnung über die Bodenplatte (34) hinaus erstrecken.

4. Warenschiebevorrichtung (10) nach Anspruch 3, **dadurch gekennzeichnet, dass** die Bodenplatte (34) magnetisiert und/oder mit Klebstoff versehen ist, sodass die Bodenplatte (34) auf einem Untergrund befestigbar ist.

5. Warenschiebevorrichtung (10) nach Anspruch 3 oder 4, **dadurch gekennzeichnet, dass** die Bodenplatte (34) trennbar formschlüssig mit der Gleitschiene (14) verbunden ist.

6. Warenschiebevorrichtung (10) nach einem der vorstehenden Ansprüche, **dadurch gekennzeichnet, dass** die Gleitelemente (40, 42) so angeordnet sind, dass
- der Schieber (12) mit dem zweiten Gleitelement (42) und/oder dem ersten Gleitelement (40) so in der ersten Gleitbahn (30) befestigbar ist, dass die Bewegungsebene (E) zumindest im Wesentlichen senkrecht zur Bodenplatte (34) verläuft,
- wobei das zweite Gleitelement (42) schwenkbar an einem Schubelement (16.1) befestigt ist.

7. Warenschiebevorrichtung (10) nach einem der vorstehenden Ansprüche, **dadurch gekennzeichnet, dass**
- die Bodenplatte (34) eine Vorderseite (44), eine Rückseite (46) und zwei einander gegenüberliegende Seitenkanten (48, 50), die jeweils zwischen Vorderseite (44) und Rückseite (46) angeordnet sind, aufweist,
- wobei die Seitenkanten (48, 50) so ausgebildet sind, dass je zwei Bodenplatten bündig Seite an Seite miteinander formschlüssig verbindbar sind.

8. Warenschiebevorrichtung (10) nach einem der vorstehenden Ansprüche, **dadurch gekennzeichnet, dass** der Schieber (12) spiegelsymmetrisch aufgebaut ist.

9. Warenschiebevorrichtung (10) nach einem der vorstehenden Ansprüche, **dadurch gekennzeichnet, dass** der Schieber (12) zumindest vier Schubelemente (16.1, 16.2, 16.3, 16.4) aufweist, die miteinander in einem ersten Gelenk (18) und einem zweiten Gelenk (20) storchenschnabelartig gelenkig verbunden sind.

10. Warenschiebevorrichtung (10) nach einem der vorstehenden Ansprüche, **gekennzeichnet durch** eine Schiebeplatte (26), die
- an zumindest einem Schubelement (16.3, 16.4) befestigt ist und von den Schubelementen (16) in Richtung vom fixen Ende (28) weg gedrückt wird, wenn die Schubelemente (16) in der gestauchten Anordnung sind, und
- eine solche Breite (B) hat, dass eine Längsachse (A₁₈) des ersten Gelenks (18) und/oder eine Längsachse (A₂₀) des zweiten Gelenks (20) sich in einer Gelenkbewegungsebene (G) bewegen, die zumindest im Wesentlichen parallel zur Bodenplatte (34) verläuft.

11. Warenschiebevorrichtung nach einem der vorstehenden Ansprüche, **dadurch gekennzeichnet, dass** die Gleitschiene arretierbar schwenkbar an der Bodenplatte (34) befestigt ist.

12. Warenanordnung (36) mit
(i) einem Karton (38), in dem Waren aufgenommen sind, und
(ii) einer Warenschiebevorrichtung (10) nach einem der vorstehenden Ansprüche,
(iii) wobei der Karton (38) eine Unterseite hat, die trennstellenfrei ist.

13. Warenanordnung nach Anspruch 12, **gekennzeichnet durch**
(iv) einen zweiten Karton, in dem Waren aufgenommen sind, und
(v) einer zweiten Warenschiebevorrichtung (10) nach einem der Ansprüche 1 bis 10,
(vi) wobei die zweite Warenschiebevorrichtung (10) unmittelbar über der ersten Warenschiebevorrichtung angebracht ist.

## Claims

1. A product advancing device (10) with
(a) a pusher (12) which
- comprises a first pushing element (16.1) and at least a second pushing element (16.2) that are interconnected in one hinge (18), and
- comprises at least one spring (22),
- wherein the pushing elements (16) can be moved relative to one another into an extended arrangement and, as a result of displacement in a displacement plane (E) in which an angle (α) changes between the two pushing elements (16), from the extended arrangement into a buckled arrangement,
- wherein the spring (22) pre-tensions the pushing elements (16) into the extended arrangement and
- the pusher (12) comprises a free end (24), by means of which a pressure can be exerted onto a stack on products, and a fixed end (28) that is situated opposite the free end (24), and
(b) a slide rail (14) to which the fixed end (28) is secured,
**characterised by** the fact that
(c) the slide rail (14) comprises a slide path (30) and
(d) the pusher (12) has
- a first slide element (40), which is fixed to the first pushing element (16.1), at its fixed end (28) and
- a second slide element (42) that is fixed to the second pushing element (16.2),
(e) the slide elements (40, 42) being arranged such that the pusher
- can be secured with the first glide element (40) and the second glide element (42) in the slide path (30) such that the displacement plane (E) runs at least primarily parallel to a base panel (34), and
- can be secured with the first slide element (40) in the slide path (30) such that the displacement plane (E) runs at least primarily perpendicular to the base panel (34).

2. The product advancing device (10) according to claim 1, **characterised by** the fact that
(a) the slide rail comprises at least a second slide path (32) that runs parallel to the first slide path (30), and that
(b) the slide elements (40, 42) are arranged in such a way that the pusher
- can be secured with the first glide element (40) and the second glide element (42) in the first slide path (30) such that the displacement plane (E) runs at least primarily parallel to the base panel (34), and
- can be secured with the first slide element (40) in one of the slide paths (30, 32) such that the movement plane (E) runs at least primarily perpendicular to the base panel (34).

3. The product advancing device (10) according to one of the above claims, **characterised by** the fact that the base panel (34) is designed in the shape of a bar and the pushing elements protrude above the base panel (34) when in their extended arrangement.

4. The product advancing device (10) according to claim 3, **characterised by** the fact that the base panel (34) is magnetised and/or provided with an adhesive, thereby enabling the base panel (34) to be attached to a supporting surface.

5. The product advancing device (10) according to claim 3 or 4, **characterised by** the fact that the connection between the base panel (34) and the slide rail (14) is a detachable, form-locking connection.

6. The product advancing device (10) according to one of the above claims, **characterised by** the fact that the slide elements (40, 42) are arranged in such a way that
- the pusher (12) can be secured with the first glide element (42) and/or the second glide element (40) in the first slide path (30) such that the displacement plane (E) runs at least primarily perpendicular to the base panel (34), and
- the second glide element (42) being attached to a pushing element (16.1) such that it can be pivoted.

7. The product advancing device (10) according to one of the above claims, **characterised by** the fact that
- the base panel (34) has a front side (44), a rear side (46) and two lateral edges (48, 50) that lie opposite each other, each lateral edge being arranged between the front side (44) and the rear side (46),
- wherein the lateral edges (48, 50) are designed such that two base panels can be connected alongside each other via a connection that is flush and positive-locking.

8. The product advancing device (10) according to one of the above claims, **characterised by** the fact that the pusher (12) is symmetrically identical.

9. The product advancing device (10) according to one of the above claims, **characterised by** the fact that the pusher (12) has at least four pushing elements (16.1, 16.2, 16.3, 16.4) that are interconnected in a first hinge (18) and a second hinge (20) in the style of a pantograph with articulated joints.

10. The product advancing device (10) according to one of the above claims, **characterised by** a sliding panel (26) that
- is secured to at least one pushing element (16.3, 16.4) and is pushed by the pushing elements (16) in the direction away from the fixed end (28) when the pushing elements (16) are in the buckled arrangement, and
- has such a width (B) that a longitudinal axis (A₁₈) of the first hinge (18) and/or a longitudinal axis (A₂₀) of the second hinge (20) move in a hinge displacement plane (G), which runs at least primarily parallel to the base panel (34).

11. The product advancing device according to one of the above claims, **characterised by** the fact that the slide rail is fixed to the base panel (34) such that it can be locked and pivoted.

12. A product arrangement (36) with
(i) a cardboard box (38) in which products are contained and
(ii) a product advancing device (10) according to one of the above claims,
(iii) wherein the cardboard box (38) has an underside that is free of joints.

13. The product arrangement according the claim 12, **characterised by**
(iv) a second cardboard box in which products are contained and
(v) a second product advancing device (10) according to one of the above claims 1 to 10,
(vi) the second product advancing device (10) being arranged directly above the first product advancing device.

## Revendications

1. Dispositif pour déplacer des marchandises (10) en les poussant, comprenant
(a) un poussoir (12), qui comprend
- un premier élément poussoir (16.1) et au moins un second élément poussoir (16.2), qui sont reliés l'un à l'autre dans une articulation (18), et
- au moins un ressort (22),
- dans lequel les éléments poussoirs (16) peuvent être amenés dans un agencement en extension par déplacement dans un plan de déplacement (E), lors duquel un angle (α) entre les deux éléments poussoirs (16) varie, et ils peuvent être amenés hors de l'agencement en extension jusque dans un agencement serré l'un par rapport à l'autre,
- dans lequel le ressort (22) précontraint les éléments poussoirs (16) jusque dans l'agencement en extension, et
- dans lequel le poussoir (12) comporte une extrémité libre (24) au moyen de laquelle une pression peut être exercée sur une pile de produits, et qui comprend une extrémité fixe (28) située à l'opposé de l'extrémité libre (24), et
(b) un rail de coulissement (14) sur lequel est fixée l'extrémité fixe (28),
**caractérisé en ce que**
(c) le rail de coulissement (14) comporte une voie de coulissement (30) et
(d) le poussoir (12) comprend, à son extrémité fixe (28)
- un premier élément coulissant (40) qui est fixé sur le premier élément poussoir (16.1), et
- un second élément coulissant (42) qui est fixé sur le second élément poussoir (16.2),
(e), dans lequel les éléments coulissants (40, 42) sont agencés de telle façon que le poussoir
- est susceptible d'être fixé avec le premier élément coulissant (40) et avec le second élément coulissant (42) dans la voie de coulissement (30), de telle façon que le plan de déplacement (E) s'étend au moins sensiblement parallèle à une plaque de fond (34), et
- est susceptible d'être fixé avec le premier élément coulissant (40) dans la voie de coulissement (30) de telle façon que le plan de déplacement (E) s'étend au moins sensiblement perpendiculaire à la plaque de fond (34).

2. Dispositif pour déplacer des marchandises (10) en les poussant selon la revendication 1, **caractérisé en ce que**
(a) le rail de coulissement comporte au moins une seconde voie de coulissement (32), qui s'étend parallèlement à la première voie de coulissement (30), et **en ce que**
(b) les éléments coulissants (40, 42) sont agencés de telle façon que le poussoir
- est susceptible d'être fixé avec le premier élément coulissant (40) et avec le second élément coulissant (42) dans la première voie de coulissement (30) de manière telle que le plan de déplacement (E) s'étend au moins sensiblement parallèlement à la plaque de fond (34), et
- est susceptible d'être fixé avec le premier élément coulissant (40) dans l'une des voies de coulissement (30, 32) de telle façon que le plan de déplacement (E) s'étend au moins sensiblement perpendiculairement à la plaque de fond (34).

3. Dispositif pour déplacer des marchandises (10) en les poussant, selon l'une des revendications précédentes,
**caractérisé en ce que** la plaque de fond (34) est réalisée en formant une lisse, et les éléments poussoirs s'étendent, dans leur agencement en extension, au-delà de la plaque de fond (34).

4. Dispositif pour déplacer des marchandises (10) en les poussant, selon la revendication 3, **caractérisé en ce que** la plaque de fond (34) est aimantée ou est pourvue de colle, de sorte que la plaque de fond (34) peut être fixée sur un support.

5. Dispositif pour déplacer des marchandises (10) en les poussant, selon la revendication 3 ou 4, **caractérisé en ce que** la plaque de fond (34) est en outre reliée en coopération de formes avec le rail de coulissement (14) et de façon séparable.

6. Dispositif pour déplacer des marchandises (10) en les poussant, selon l'une des revendications précédentes, **caractérisé en ce que** les éléments coulissants (40, 42) sont agencés de telle façon que
- le poussoir (12) est susceptible d'être fixé avec le second élément coulissant (42) et/ou avec le premier élément coulissant (40) dans la première voie de coulissement (30) de telle façon que le plan de déplacement (E) s'étend au moins sensiblement perpendiculairement à la plaque de fond (34),
- et le second élément coulissant (42) est fixé avec possibilité de pivotement sur un élément poussoir (16.1).

7. Dispositif pour déplacer des marchandises (10) en les poussant, selon l'une des revendications précédentes, **caractérisé en ce que**
- la plaque de fond (34) comporte une face avant (44), une face arrière (46), et deux arêtes latérales (48, 50) mutuellement opposées, qui sont respectivement agencées entre la face avant (44) et la face arrière (46),
- et les arêtes latérales (48, 50) sont réalisées de telle façon que deux plaques de fond respectives sont susceptibles d'être reliées l'une à l'autre en coopération de formes et en affleurement côte à côte.

8. Dispositif pour déplacer des marchandises (10) en les poussant, selon l'une des revendications précédentes, **caractérisé en ce que** le poussoir (12) est réalisé symétrique par rapport à un plan.

9. Dispositif pour déplacer des marchandises (10) en les poussant, selon l'une des revendications précédentes, **caractérisé en ce que** le poussoir (12) comprend au moins quatre éléments poussoirs (16.1,16.2,16.3,16.4), qui sont reliés les uns aux autres de façon articulée à la manière d'un bec de cigogne par une première articulation (18) et une seconde articulation (20).

10. Dispositif pour déplacer des marchandises (10) en les poussant, selon l'une des revendications précédentes, **caractérisé par** une plaque-poussoir (26) qui
- est fixée sur au moins un élément poussoir (16.3, 16.4) et est poussée en éloignement des éléments poussoirs (16) en direction de l'extrémité fixe (28) quand les éléments poussoirs (16) sont dans l'agencement serré, et
- possède une largeur (B) telle qu'un axe longitudinal (A₁₈) de la première articulation (18) et/ou un axe longitudinal (A₂₀) de la seconde articulation (20) se déplace dans un plan de déplacement d'articulation (G) qui s'étend au moins sensiblement parallèlement à la plaque de fond (34).

11. Dispositif pour déplacer des marchandises (10) en les poussant, selon l'une des revendications précédentes, **caractérisé en ce que** le rail de coulissement est fixé de manière à pivoter sur la plaque de fond (34) et susceptible d'être arrêté.

12. Agencement de marchandises (36) comprenant
(i) un carton (38), dans lequel sont reçues les marchandises, et
(ii) un dispositif pour déplacer les marchandises (10) en les poussant, selon l'une des revendications précédentes,
(iii) et le carton (38) possède une face inférieure qui est dépourvue d'emplacements de séparation.

13. Agencement de marchandises selon la revendication 12, **caractérisé par**
(iv) un second carton, dans lequel sont reçues les marchandises, et
(v) un second dispositif pour déplacer les marchandises (10) en les poussant, selon l'une des revendications 1 à 10,
(vi) et le second dispositif pour déplacer les marchandises (10) en les poussant est rapporté directement au-dessus du premier dispositif pour déplacer les marchandises en les poussant.
